# FASCICULE DE BREVET EUROPEEN

(11) **EP 2 281 958 B1**
(45) Date de publication et mention de la délivrance du brevet: **31.05.2017**
(21) Numéro de dépôt: 10290320.0
(22) Date de dépôt: 11.06.2010
(51) Int. Cl.: E03F 5/22

(54) **Station de relevage des eaux usées**
Abwasserpumpstation
Wastewater lifting station

(30) Priorité: 02.07.2009 FR 0903244
(43) Date de publication de la demande: 09.02.2011
(73) Titulaire: KSB S.A.S, 92635 Gennevilliers Cedex (FR)
(72) Inventeur: Caigny, Michel, 59139 Wattignies (FR)
(74) Mandataire: Eidelsberg, Victor Albert

(56) Documents cités:
- US-A- 4 886 426
- US-A- 6 059 208
- US-A1- 2006 228 222
- US-B1- 6 202 675

## Description

Dans les stations de relevage équipées de motopompes, on trouve régulièrement des accessoires de détection servant à la gestion du bon fonctionnement de l'ensemble (régulateurs de niveaux, sondes, etc.).

Ces accessoires sont installés:
- en version pendulaire avec un point de fixation sur le câble électrique en partie supérieure et maintenue en place en partie inférieure par une masse installée directement sur le câble (sensible au flux du liquide et à l'emmêlement des câbles),
- en version sur support fixe, les interventions pour remplacer des accessoires défaillants sont rendues difficiles, car les bassins sont en exploitation et donc en eau, il est souvent fait appel à une société extérieure pour vidanger avant toute intervention, augmentant le coût de l'intervention et il faut encore accéder à la pièce défectueuse en descendant dans la cuve souillée (présence de gaz, déchets, manque de place pour la manutention, ce qui comporte un danger pour l'intervenant). Une station de relevage selon le préambule de la revendication 1 est connue du document US 2006/228222.

L'invention vise une station de relevage d'eaux usées permettant de nettoyer, de changer ou de vérifier un détecteur de niveau, sans qu'un opérateur ait à descendre dans la cuve. On peut remplacer le détecteur alors que la cuve est en eau.

La station de relevage d'eaux usées, suivant l'invention est définie à la revendication 1. D'autres perfectionnements le sont dans les sous-revendications.

Pour retirer le détecteur de niveau, il suffit maintenant de désemmancher du plot le tube auquel est fixé le détecteur de niveau sans avoir à descendre dans la cuve.

Par la séparation physique du couvercle, de la pompe, du tube et des accessoires, les interventions se font sur de petits ensembles facilement manipulables contrairement au US 2006/0228222 où ils forment un ensemble monobloc, tout comme dans le US 4886426.

Pour empêcher qu'un tube long ait en haut un débattement trop grand pouvant faire obstacle à la facilité de sa préhension, il est bon de prévoir un élément d'encliquetage du haut du tube monté sur la face intérieure de la cuve. Pour retirer le détecteur de niveau que l'on veut remplacer, on désencliquette le haut du tube et on le retire. Mais, pendant le fonctionnement de la station de relevage, le tube est bien maintenu en place tant en bas, par le plot sur lequel il est emmanché ou dans lequel il est emmanché, qu'en haut, par l'élément d'encliquetage dans lequel il est encliqueté.

Le plot est tubulaire lorsque le tube est emmanché dans le plot. Lorsque le tube est emmanché sur le plot, le plot peut être plein. Lorsque la cuve est en matière plastiqué, on préfère que le plot vienne de moulage avec la cuve. Lorsque la cuve est en béton, on fixe le plot sur la face supérieure du fond de la cuve.

Le sommet de la cuve est formé d'un couvercle amovible qui se trouve au-dessus du groupe motopompe afin de pouvoir retirer celui-ci. Le couvercle est indépendant du groupe motopompe ainsi que de tout autre élément de l'installation lesquels sont eux-mêmes indépendants les uns des autres à l'exception de flotteurs suspendus au tube. Le sommet de la cuve est formé tout autour du couvercle amovible d'une partie fixe qui se trouve au-dessus du tube. Celui-ci est disposé de manière à être à portée de main en passant par l'ouverture dégagée en retirant le couvercle. Le sommet du tube peut ainsi être fixé aisément au sommet de la cuve, tout en restant accessible s'il faut le relever.

Pour permettre de remettre facilement le tube dans une cuve remplie d'eau trouble après qu'il a été retiré de la cuve, il est prévu un câble de guidage fixé au fond de la cuve, allant du fond au sommet de la cuve parallèlement au tube et sur lequel est enfilé un anneau de guidage fixé dans la partie basse du tube. Pour remettre le tube en place et l'emmancher correctement sur le plot, on descend le tube et l'anneau guidé par le câble, en sorte que l'extrémité basse du tube vient, guidée par l'anneau coulissant sur le câble, automatiquement en regard du plot et s'y emmanche.

Pour faciliter l'introduction du câble dans l'anneau sans avoir à démonter le câble, l'anneau est brisé. Deux parties de l'anneau se superposent mais laissent entre elles une ouverture par laquelle on peut introduire le câble dans l'anneau.

Aux dessins annexés, donnés uniquement à titre d'exemple:
- la Figure 1: est une vue en coupe suivant un plan vertical d'une station de relevage d'eaux usées suivant l'invention, tandis que
- la Figure 2: en est une vue en plan.

La station représentée aux figures comprend une cuve ayant un fond 1 et un sommet composé d'un couvercle 2 et d'une partie 3 fixe entourant le couvercle. Sur la face supérieure du fond 1 repose un pied d'assise 4 d'un groupe 5 motopompe qui n'est pas fixé au couvercle 2 et qui a une aspiration 6 et une tubulure de refoulement à l'extérieur de la cuve, qui est symbolisée par une flèche.

De la face supérieure du fond 1 se dresse un plot 7 plein, venu de moulage avec la cuve en matière plastique, plot sur lequel est emmanché un tube 8 indépendant du couvercle et s'étendant vers le haut jusqu'à un niveau supérieur au niveau maximum de remplissage de la cuve. Ce niveau maximum de remplissage de cuve est détecté par un détecteur 9 de niveau d'alerte, qui est suspendu par un câble 10 électrique au tube 8 par l'intermédiaire d'un collier 11. Sur le tube 8 sont suspendus, de la même façon, un autre détecteur 12 de niveau de marche et un troisième détecteur 13 de niveau d'arrêt.

Sur la face inférieure de la partie 3 fixe du sommet de la cuve, est fixé un élément 14 d'encliquetage en forme de U renversé. Le tube 8 est l'aplomb de l'élément 14 d'encliquetage et s'y encliquette par le haut.

Parallèlement au tube 8 et près de lui est tendu à l'intérieur de la cuve un câble 15 de guidage, dans lequel est enfilé un anneau 16 brisé à la manière d'un anneau de porte-clefs.

La station de relevage d'eaux usées fonctionne de la manière suivante.

Pour remplacer l'un des flotteurs 9, 12, 13 encrassé ou autrement défaillant, on retire le couvercle 2, on désencliquette le haut du tube 8 de l'élément 14 d'encliquetage et on retire le tube 8 en le désemmanchant du plot 7 et en le passant par l'ouverture dégagée par l'enlèvement du couvercle 2. On remplace ou on nettoie le détecteur 9, 12 ou 13 défaillant. On remet le tube 8 en place en s'aidant de l'anneau 16 guidé par le câble 15, en emmanchant aussi facilement le tube 8 sur le plot 7, même si les eaux contenues dans la cuve sont troubles.

## Revendications

1. Station de relevage d'eaux usées, comprenant une cuve (1, 2) ayant un couvercle (2) amovible, un groupe motopompe (5), qui est monté dans la cuve et n'est pas fixé au couvercle (2), et au moins un détecteur (9, 12, 13) de niveau monté dans la cuve, **caractérisée par**:
- un plot (7) dressé sur la face supérieure du fond (1) de la cuve,
- un tube (8) vertical emmanché sur ou dans le plot (7) et s'étendant vers le haut, au moins jusqu'à un niveau supérieur au niveau maximum de remplissage de la cuve, et le détecteur (9, 12, 13) de niveau est suspendu au tube (8) et
- un câble (15) de guidage fixé au fond (1) de la cuve, allant du fond (1) au sommet de la cuve parallèlement au tube et sur lequel est enfilé un anneau (16) de guidage fixé dans la partie basse du tube.

2. Station suivant la revendication 1, **caractérisée en ce que** le tube (8) n'est pas fixé au couvercle (2).

3. Station suivant la revendication 1 ou 2, **caractérisée par** un élément (14) d'encliquetage du haut du tube (8) monté sur la face intérieure de la cuve.

4. Station suivant la revendication 1, 2 ou 3, **caractérisée en ce que** le sommet de la cuve est formé d'un couvercle (2) amovible au-dessus du groupe motopompe (5) et d'une partie (3) fixe au-dessus du tube (8), lequel est à portée de main en passant par l'ouverture dégagée en retirant le couvercle (2).

5. Station suivant la revendication 4, **caractérisé en ce que** l'anneau est brisé.

## Patentansprüche

1. Abwasserpumpstation, umfassend einen Behälter (1, 2), der einen abnehmbaren Deckel (2) aufweist, ein Pumpenaggregat (5), das in dem Behälter angebracht und nicht an dem Deckel (2) befestigt ist, sowie wenigstens einen Pegeldetektor (9, 12, 13), der in dem Behälter angebracht ist, **gekennzeichnet durch**:
- einen Stift (7), der auf der Oberseite des Bodens (1) des Behälters aufgestellt ist,
- ein senkrechtes Rohr (8), das auf oder in den Stift (7) (auf)gesteckt ist und das sich nach oben erstreckt, wenigstens bis zu einer Ebene, die höher als der maximale Füllstand des Behälters ist, und der Pegeldetektor (9, 12, 13) an dem Rohr (8) aufgehängt ist, und
- ein Führungsseil (15), das am Boden (1) des Behälters befestigt ist, das parallel zu dem Rohr vom Boden (1) bis zum höchsten Punkt des Behälters verläuft und auf das ein im unteren Teil des Rohres befestigter Führungsring (16) aufgesteckt ist.

2. Station nach Anspruch 1, **dadurch gekennzeichnet, dass** das Rohr (8) nicht an dem Deckel (2) befestigt ist.

3. Station nach Anspruch 1 oder 2, **gekennzeichnet durch** ein Element (14) zum Verrasten des oberen Teils des Rohres (8), das auf der Innenseite des Behälters angebracht ist.

4. Station nach Anspruch 1, 2 oder 3, **dadurch gekennzeichnet, dass** der höchste Punkt des Behälters von einem abnehmbaren Deckel (2) oberhalb des Pumpenaggregats (5) und von einem festen Teil (3) oberhalb des Rohres (8) gebildet ist, welches durch die Öffnung, die durch Abnehmen des Deckels (2) freigelegt wird, hindurchgreifend in Reichweite ist.

5. Station nach Anspruch 4, **dadurch gekennzeichnet, dass** der Ring gebrochen ist.

## Claims

1. A wastewater lifting station, comprising a tank (1, 2) that has a removable cover (2), a motor pump unit (5) which is fitted in the tank and is not fixed to the cover (2), and at least one level detector (9, 12, 13) fitted in the tank, **characterised by**:
- a stud (7) arranged on the upper face of the bottom (1) of the tank,
- a vertical tube (8) placed on or in the stud (7) and extending upwardly to at least a level higher than the maximum filling level of the tank, and the level detector (9, 12, 13) is suspended on the tube (8), and
- a guide cable (15) fixed to the bottom (1) of the tank, passing from the bottom (1) to the top of the tank parallel to the tube and onto which a guide ring (16) is threaded and fixed in the bottom part of the tube.

2. The station according to Claim 1, **characterised in that** the tube (8) is not fixed to the cover (2).

3. The station according to Claim 1 or 2, **characterised by** a click and lock element (14) for the top of the tube (8) fitted on the internal face of the tank.

4. The station according to Claim 1, 2 or 3, **characterised in that** the top of the tank is formed by a removable cover (2) above the motor pump unit (5) and by a fixed part (3) above the tube (8) which can be reached by hand by passing it through the opening that is exposed when the cover (2) is removed.

5. The station according to Claim 4, **characterised in that** the ring is broken.
